# EUROPÄISCHE PATENTSCHRIFT

(11) **EP 1 106 110 B1**
(45) Veröffentlichungstag und Bekanntmachung des Hinweises auf die Patenterteilung: **11.08.2004**
(21) Anmeldenummer: 00126064.5
(22) Anmeldetag: 29.11.2000
(51) Int. Cl.: A47C 7/54, A47C 1/03

(54) **Höhenverstellbare Armlehne für Stühle, insbesondere für Bürostühle**
Height adjustable seat armrest, especially for office chains
Accoudoir à hauteur réglable pour siège notamment pour chaises de bureau

(30) Priorität: 08.12.1999 DE 19959104
(43) Veröffentlichungstag der Anmeldung: 13.06.2001
(73) Patentinhaber: Bock-1 GmbH & Co., 92353 Postbauer-Heng (DE)
(72) Erfinder: Bock, Hermann, 90602 Pyrbaum (DE)
(74) Vertreter: Hübner, Gerd, Dipl.-Phys.

(56) Entgegenhaltungen:
- WO-A-89/04623
- DE-A- 19 717 077
- US-A- 5 393 124
- US-A- 5 407 249

## Beschreibung

Die Erfindung betrifft eine höhenverstellbare Armlehne für Stühle, insbesondere für Bürostühle, mit den im Oberbegriff des Anspruches 1 angegebenen Merkmalen.

Eine derartige Armlehne ist aus der DE 197 17 077 A1 bekannt. Diese Armlehne weist einen am Stuhl befestigbaren, vertikal verlaufenden Armlehnen-Basisträger auf, der säulenartig ausgestaltet ist. Auf diesem Basisträger ist teleskopartig ein höhenverstellbarer Armlehnen-Halter geführt, der an seinem oberen Ende eine im wesentlichen horizontal verlaufende Armauflage hält. Zwischen Basisträger und Halter ist eine Rasteinrichtung zur Festlegung des Halters relativ zum Basisträger in jeweils einer von mehreren Höhenstellungen vorgesehen. Die Rasteinrichtung weist dabei einerseits eine in Vertikalrichtung am Basisträger angeordnete Reihe von Rastausnehmungen und andererseits ein mittels einer Auslösetaste außer Eingriff mit den Rastausnehmungen bringbares Rastelement auf.

Bei dieser bekannten Armlehne ist aufgrund der Konstruktion der Rasteinrichtungen der Halter zwar in Höhenrichtung verschiebbar, nicht jedoch drehbar gegenüber dem Basisträger. Damit ist kein Freiheitsgrad für eine gegebenenfalls gewünschte Drehbarkeit der Armauflagen um eine vertikale Achse gegeben.

Zur Lösung dieser Problematik schlägt die DE 197 17 077 A1 vor, den die Armauflage tragenden Lehnenkopf am oberen Ende des Halters gelenkig auf dem Halter zu lagern. Dies bedingt einen zusätzlichen konstruktiven Aufwand, der noch dadurch verstärkt wird, daß für eine Arretierung der Armauflage in bestimmten Drehstellungen zusätzliche Vorkehrungen zu treffen sind, wie sie in Form von gewellten Blattfedern im Lehnenkopf bei der Armlehne gemäß der DE 197 17 077 A1 vorgesehen sind.

Aus der US-A-5,393,124 ist eine zur vorstehend erörterten Druckschrift ähnliche Lehnenkonstruktion vorgesehen, bei der jedoch der Armlehnenhalter bei arretierter Höhenverstelleinrichtung aufgrund der konusartigen Ausbildung der Rastausnehmungen drehbar bleibt. Für die Festlegung der Armstütze in verschiedenen Drehstellungen ist jedoch nach wie vor eine gesonderte Rasteinrichtung vorzusehen. Aufgrund deren Konstruktion ist eine Verdrehbarkeit der Armlehne allerdings auch bei arretierter Höhenverrastung möglich, wodurch auch diese Armlehnenkonstruktion nicht gegen ein unbeabsichtigtes Verdrehen der Armlehne geschützt ist.

Ausgehend von der geschilderten Problematik liegt der Erfindung die Aufgabe zugrunde, eine höhenverstellbare Armlehne zu schaffen, bei der eine Positionierung der Armauflage in unterschiedlichen, arretierbaren Drehstellungen mit einfachen konstruktiven Mitteln ermöglicht wird. Diese Aufgabe wird durch die im Kennzeichnungsteil des Anspruches 1 angegebenen Merkmale gelöst.

Im Unterschied zum Stand der Technik, wo die Drehbarkeit des Halters auch bei gelöster Rasteinrichtung nicht gegeben war, wird bei der vorliegenden Erfindung eine Drehung des Halters bei entarretierter Rasteinrichtung zugelassen. Damit benötigt die Armlehnenhalterung keine zusätzlichen Maßnahmen zur Schaffung des gewünschten Freiheitsgrades für die Positionierung der Armauflage in unterschiedlichen Drehstellungen. In typischer Weise einer Doppelfunktion wird jedoch durch die parallel zur ersten Rastausnehmungsreihe laufenden zweiten Rastausnehmungsreihe die Möglichkeit geschaffen, den Halter und damit die Armauflage nicht nur in bestimmten Höhenstellungen, sondern auch in mindestens zwei unterschiedlichen Drehstellungen zu arretieren. Sowohl zum Ändern der Höhen als auch Drehposition muß nur ein und dieselbe Auslösetaste für die Rasteinrichtung betätigt werden, was insoweit einfach und bedienungsfreundlich ist.

Die Unteransprüche betreffen bevorzugte Weiterbildungen der erfindungsgemäßen höhenverstellbaren Armlehne, wie sie im folgenden in einem Ausführungsbeispiel anhand der beigefügten Zeichnungen näher erläutert wird. Es zeigen:
- Fig. 1: einen Vertikalschnitt einer Armlehne in maximal abgesenkter, verriegelter Position,
- Fig. 2: einen vergrößerten Detailschnitt der Einzelheit II gemäß Fig. 1 bei entarretierter Rasteinrichtung,
- Fig. 3: einen Vertikalschnitt der Armlehne in maximal angehobener, verriegelter Position,
- Fig. 4 - 6: Horizontalschnitte durch die Armlehnen entlang der Schnittlinie IV-IV nach Fig. 1 in der Neutralstellung und zwei unterschiedlichen Drehstellungen der Armlehne,
- Fig. 7: eine Seitenansicht einer Halbschale eines Vormontage-Gehäuses für die Rasteinrichtung der Armlehne gemäß Fig. 1 - 6,
- Fig. 8: eine schematische Draufsicht auf zwei das Vormontage-Gehäuse bildende Halbschalen in geöffneter Stellung und
- Fig. 9: eine Seitenansicht der in dem Vormontage-Gehäuse zu montierenden Auslösetaste und Rastelement der Rasteinrichtung.

Anhand der Fig. 1 bis 9 wird im folgenden eine Ausführungsform einer erfindungsgemäßen Armlehne erläutert. Diese weist einen an einem nicht gezeigten Stuhl befestigbaren Basisträger 1 auf, der als im Querschnitt kreisrunde, massive Stange aus Kunststoff oder Aluminium gefertigt ist. Auf diesem Basisträger 1 ist ein im wesentlichen rohrförmiger Armlehnen-Halter 2 teleskopartig geführt. Dieser Halter 2 ist ein KunststoffSpritzgußteil, an dessen oberes Ende eine sich über den kreisrunden Hauptquerschnitt des Halters 2 hinaus erstreckende Verankerungsplatte 3 für die Armauflage 4 einstückig angeformt ist. Die Befestigungselemente zwischen der im wesentlichen horizontel verlaufenden Armauflage 4 und der Verankerungsplatte 3 sind in den Zeichnungen nicht näher dargestellt.

Um den in seiner Höhe am Basisträger 1 verstellbaren Halter 2 in verschiedenen Höhenpositionen festlegen zu können, ist eine als Ganzes mit 5 bezeichnete Rasteinrichtung vorgesehen, die im Inneren des Halters 2 und in einer seitlich und nach oben offenen Ausnehmung 6 vor dem oberen Ende des Basisträgers 1 angeordnet ist. Wie aus einer Zusammenschau der Fig. 1 und 4 erkennbar ist, ist diese Ausnehmung 6 so gestaltet, daß von dem an sich zylindrischen Basisträger 1 am oberen Ende nur eine im wesentlichen U-förmige Wange 7 stehen bleibt.

Die Rasteinrichtung 5 selbst weist als wesentliche Bauteile einerseits eine Auslösetaste 8 mit einem Rastelement 9 und andererseits eine in Vertikalrichtung V an der Innenseite der Wange 7 am Basisträger 1 angeordnete Reihe von Rastausnehmungen 10 auf. Die Auslösetaste 8 mit Rastelement 9 ist in einem als Ganzes mit 11 bezeichneten Vormontage-Gehäuse untergebracht, das magazinartig ausgestaltet und in den Halter 2 von oben einschiebbar ist. Wie aus Fig. 1 in Verbindung mit Fig. 7 und 8 hervorgeht, ist das Vormontage-Gehäuse 11 aus zwei Halbschalen 12, 13 zusammengesetzt, die einerseits einen im Horizontalschnitt etwa birnenförmigen Hauptkörper 14 und eine an dessen oberen Ende seitlich darüber hinausragende Anschlagplatte 15 bilden.

Die Auslösetaste 8 selbst ist als langgestreckter, in Vertikalrichtung V verlaufender und im Vormontage-Gehäuse 11 verschiebbarer Schieber 16 ausgebildet, an dessen oberes Ende rechtwinklig abstehend ein Betätigungsgriff 17 angeformt ist, der über eine Öffnung 18 zwischen den beiden Halbschalen 12, 13 nach außen steht. Am unteren Ende des Schiebers 16 weist die Auslösetaste 8 zwei Gabelenden 19, 20 (Fig. 9) auf, die zwischen sich das als sogenannter Rastkeil ausgebildete Rastelement 9 der Rasteinrichtung 5 in und gegen die Rasteingriffsrichtung R (Fig. 2) verschiebbar aufnehmen. An der entgegen der Rasteingriffsrichtung R weisenden Seite sind die Gabelenden 19, 20 jeweils mit schräg zur Vertikalrichtung V verlaufenden Keilflächen 21 versehen, die mit seitlichen, stiftartigen Vorsprüngen 22 am Rastkeil 9 in noch näher zu beschreibender Weise kooperieren und dabei ein sogenanntes Keilschubgetriebe K bilden. Der Rastkeil 9 selbst weist einen im wesentlichen quaderförmigen Führungskörper 23 auf, der die Gleitlagerung des Rastkeils 9 in einer Führung 24 im Vormontage-Gehäuse 11 in Rasteingriffsrichtung R übernimmt. An der in Rasteingriffsrichtung R weisenden Seite des Führungskörpers 23 sind schließlich in Vertikalrichtung V übereinander zwei Rastbolzen 25 einstückig angeformt, deren Kontur und Abstand der Form und dem Rastermaß der Rastausnehmungen 10 angepaßt ist. Der Rastkeil 9 steht in Rasteingriffsrichtung R unter Beaufschlagung durch eine Schraubendruckfeder 26, die zwischen die Innenseite des Vormontage-Gehäuses 11 und die den Rastbolzen 25 abgewandte Rückseite des Rastkeils 9 eingesetzt ist. Die Auslösetaste 8 steht ferner entgegen der Vertikalrichtung V durch eine weitere Schraubendruckfeder 27 unter Beaufschlagung, die zwischen einem Widerlager 28 im Vormontage-Gehäuse 11 und dem oberen Ende des Schiebers 16 eingespannt ist.

Bevor auf die Verdrehbarkeit der Armlehnen eingegangen wird, soll zur besseren Verständlichkeit erst der Montage- und Höhenverstell-Mechanismus erläutert werden. So wird zur Montage der Armlehnen die Auslösetaste 8 mit Rastelement 9 und den Schraubendruckfedern 26, 27 in der beschriebenen Anordnung in die Halbschalen 12, 13 des Vormontage-Gehäuses 11 eingebaut. Anschließend wird das geschlossene Vormontage-Gehäuse 11 in die Innenöffnung des Halters 2 von oben eingeschoben und in der in Fig. 1 gezeigten Position durch nicht näher dargestellte Befestigungselemente fixiert. Der Betätigungsgriff 17 der Auslösetaste 8 steht dabei über einen Schlitz 29 im Halter 2 nach außen hinaus. Zur Verbindung des Halters 2 mit dem Basisträger 1 wird ersterer von oben auf den Basisträger 1 geschoben, wobei die Auslösetaste 8 durch Ziehen am Betätigungsgriff 17 betätigt wird. Über das Keilschubgetriebe K zwischen den Keilflächen 21 an den Gabelenden 19, 20 der Auslösetaste 9 und den Vorsprüngen 22 wird der Rastkeil 9 entgegen der Rasteingriffsrichtung R in das Innere des Vormontage-Gehäuses 11 zurückgezogen, so daß der Halter 2 zusammen mit dem Vormontage-Gehäuse 11 auf den Basisträger 1 aufgeschoben werden kann. Dies kann solange fortgeführt werden, bis der Halter 2 mit der Unterseite des Vormontage-Gehäuses 11 am Boden 30 der Ausnehmung 6 des Basisträgers 1 anschlägt. Wird nun der Betätigungsgriff 17 der Auslösetaste 8 losgelassen, so wird der Schieber 16 durch die Schraubendruckfeder 27 nach unten geschoben, so daß die Keilflächen 21 die Vorsprünge 22 des Rastkeils 9 nach rechts bezogen auf Fig. 2 frei geben und der Rastkeil 9 in Rasteingriffsrichtung R durch die Schraubendruckfeder 26 verschoben wird. Dessen beide Rastbolzen 25 treten durch entsprechende Durchgriffsöffnungen 31 (Fig. 7) im Vormontage-Gehäuse 11 hindurch und greifen in das unterste Paar von Rastausnehmungen 10 ein, wodurch diese Höhenstellung des Halters 2 und damit der Armauflage 4 relativ zum Basisträger 1 festgelegt ist.

Soll die Armauflage 4 in ihrer Höhe verstellt werden, ist am Betätigungsgriff 17 der Auslösetaste 8 zu ziehen, wodurch die Keilflächen 21 den Rastkeil 9 über dessen Vorsprünge 22 entgegen der Rasteingriffsrichtung R verschieben. Dadurch treten die Rastbolzen 25 aus den entsprechenden Rastausnehmungen 10 heraus und der Halter 2 kann in Vertikalrichtung V nach oben gezogen und in entsprechender Stellung verrastet werden. Dabei ist es nicht erforderlich, daß die Auslösetaste in einer definierten Relativstellung von Halter 2 und Basisträger 1 zueinander losgelassen wird. Ist keine Überdeckungsstellung zwischen Rastbolzen 25 und entsprechendem Paar von Rastausnehmungen 10 erreicht, so wird die Auslösetaste 8 zwar durch die Schraubendruckfeder 27 nach unten geschoben, jedoch kann der Rastkeil 9 noch nicht in Rasteingriffsrichtung R verschoben werden. Sobald durch eine entsprechende Verschiebung des Halters 2 nach oben oder unten jedoch eine Überdeckungsstellung zwischen Rastbolzen 25 und Rastausnehmungen 10 erreicht ist, schnappen die Rastbolzen 25 aufgrund der Beaufschlagung durch die Schraubendruckfeder 26 in diese entsprechenden Rastausnehmungen 10 ein, wodurch eine Arretierung erzielt ist.

Anhand der Fig. 4 bis 6 ist nun zu erörtern, daß der Halter 2 und damit die Armauflage 4 nicht nur in Vertikalrichtung V höhenverstellbar, sondern auch um die Vertikalachse 40 um einen bestimmten Winkelbetrag W von beispielsweise +/- 30° zur in Fig. 4 gezeigten Neutralstellung verdrehbar und in diesen beiden Stellungen auch arretierbar sind. Dazu ist neben der bereits erwähnten Reihe von Rastausnehmungen 10 an der Innenseite der Wange 7 des Basisträgers 1 jeweils um den angegebenen Winkelbetrag in und entgegen dem Uhrzeigersinn versetzt eine zweite und dritte Reihe von Rastausnehmungen 32, 33 vorgesehen, wobei jede seitliche Rastausnehmung 32, 33 jeweils auf gleicher Höhe mit ihrer entsprechenden Rastausnehmung 10 der zentralen Reihe liegt. Wie ferner aus den Fig. 4 bis 6 hervorgeht, sind der teilrunde, seitlich offene Querschnitt des Basisträgers 1 im Bereich seiner Ausnehmung 6 und der dadurch gebildeten Wange 7 so gestaltet, daß dessen Innenkontur an die Außenkontur des darin sitzenden Vormontage-Gehäuses 11 angepaßt ist. Die grundsätzliche Drehbarkeit des Halters 2 gegenüber dem Basisträger 1 ist ohnehin durch die teleskopartige Führung und die runden Innen- und Außenquerschnitte von Basisträger 1 und Halter 2 gegeben. Wie aus den Fig. 4 bis 6 deutlich wird, kann bei durch Betätigen der Auslösetaste 8 entarretierter Rasteinrichtung 5 die Armauflage 4 mit Halter 2 nicht nur in Höhenrichtung verstellt, sondern auch begrenzt um den Winkelbetrag W in bzw. entgegen dem Uhrzeigersinn verdreht werden. Die Begrenzung des Drehwinkels W ist dabei durch die im Querschnitt birnenförmige Gestalt des Vormontage-Gehäuses 11 gewährleistet, dessen sich verjüngender Gehäuseteil in der seitlichen Öffnung der Ausnehmung 6 bewegt. Beim Verdrehen von Halter 2 zu Basisträger 1 schlägt dieser Bereich des Vormontage-Gehäuses 11 also bei Erreichen des Grenzwinkels an die seitlichen Enden der Wangen 7 an, wie dies für die beiden unterschiedlichen Drehrichtungen in Fig. 5 bzw. 6 gezeigt ist. In diesen Stellungen liegen die Rastbolzen 25 des Rastkeils 9 nicht mehr den zentralen Rastausnehmungen 10, sondern den seitlichen Rastausnehmungen 32 bzw. 33 gegenüber, so daß bei Loslassen der Auslösetaste 8 in der bereits erörterten Weise ein Rasteingriff mit diesen Rastausnehmungen 32 und damit eine Dreh- und Höhenarretierung des Halters 2 in der jeweils gewählten Dreh- und Höhenstellung erfolgt.

Als Anschlagelemente zur Begrenzung des Drehwinkels W dienen ferner auf Höhe des Rastkeils 9 in den Seitenwänden der Halbschalen 12, 13 ausgebildete Federzungen 34 mit nach außen vorstehenden Anschlagenden 35, die in einer seichten Vertiefung 36 an der Innenseite der Wange 7 des Basisträgers 1 laufen und bei Erreichen der Dreh-Grenzstellung (Fig. 5 bzw. 6) jeweils an dem das Ende der Vertiefung 36 markierenden Steg 37 zwischen dieser und der jeweiligen Reihe von Rastausnehmungen 32 bzw. 33 anschlagen.

## Patentansprüche

1. Höhenverstellbare Armlehne für Stühle, insbesondere für Bürostühle, mit
- einem am Stuhl befestigbaren, vertikal verlaufenden Armlehnen-Basisträger (1)
- einem teleskopartig auf dem Basisträger (1) geführten, höhenverstellbaren Armlehnen-Halter (2), der an seinem oberen Ende eine im wesentlichen horizontal verlaufende Armauflage (4) hält, und
- einer zwischen Basisträger (1) und Halter (2) angeordneten Rasteinrichtung (5) zur Festlegung des Halters (2) relativ zum Basisträger (1) in jeweils einer von mehreren Höhenstellungen, wobei die Rasteinrichtung (5) einerseits mindestens eine in Vertikalrichtung (V) am Basisträger (1) angeordnete Reihe von Rastausnehmungen (10) und andrerseits ein mittels einer Auslösetaste (8) zur Höhenwerstellung außer Eingriff mit den Rastausnehmungen (10) bringbares Rastelement (9) aufweist, **dadurch gekennzeichnet, daß** die Rasteinrichtung (5) ferner versehen ist mit
- mindestens einer parallel zur angegebenen Reihe von Rastausnehmungen (10) um einen Drehwinkelbetrag (10) versetzt verlaufenden weiteren Reihe von Rastausnehmungen (32) am Basisträger (1), wobei der Halter (2) um eine Vertikalachse (40) drehbar am Basisträger (1) gelagert, bei mittels des Auslösetaste (8) entarretierter Rasteinrichtung (5) zwischen mindestens zwei verschiedenen Drehstellungen relativ zum Basisträger (1) verschiebbar und bei in einer der Rastausnehmungen der Reihen von Rastausnehmungen (10, 32) arretierter Rast-einrichtung (5) in einer der Drehstellungen festgelegt ist.

2. Armlehne nach Anspruch 1, **dadurch gekennzeichnet, daß** eine weitere Reihe von Rastausnehmungen (33) parallel zu den beiden genannten Reihen von Rastausnehmungen (10, 32) am Basisträger (1) zur Realisierung einer weiteren arretierbaren Drehstellung des Halters (2) vorgesehen ist.

3. Armlehne nach Anspruch 1 oder 2, **dadurch gekennzeichnet, daß** die Drehbewegung des Halters (2) durch Anschlagelemente (34, 37) begrenzt ist.

4. Armlehne nach einem der Ansprüche 1 bis 3, **dadurch gekennzeichnet, daß** als Rastelemente (9) mindestens ein Paar von Rastbolzen (25) vorgesehen ist, die paarig in entsprechende Rastausnehmungen (10, 32, 33) am Basisträger (1) eingreifen.

5. Armlehne nach einem der Ansprüche 1 bis 4, **dadurch gekennzeichnet, daß** die Rastelemente (9) über ein Keilschubgetriebe (K) mit der Auslösetaste (8) gekoppelt sind.

6. Armlehne nach einem der Ansprüche 1 bis 5, **dadurch gekennzeichnet, daß** die Auslösetaste (8) und das mindestens eine Rastelement (9) in einem magazinartigen, in den Halter (2) einschiebbaren Vormontage-Gehäuse (11) angeordnet sind.

7. Armlehne nach Anspruch 6, **dadurch gekennzeichnet, daß** der Basisträger (1) im Bereich der Rastausnehmungen (10, 32, 33) einen teilrunden, seitlich offenen Querschnitt aufweist, dessen Innenkontur an die Außenkontur des darin begrenzt drehbar sitzenden Vormontage-Gehäuses (11) angepaßt ist.

8. Armlehne nach Anspruch 6 oder 7, **dadurch gekennzeichnet, daß** zwei übereinanderliegende Rastbolzen (25) der Rasteinrichtung (5) an einen gemeinsamen, quer im Vormontage-Gehäuse verschiebbaren Rastkeil (9) angeformt sind, der zwischen Gabelenden (19, 20) der schieberartigen Auslösetaste (8) angeordnet und über seitliche Vorsprünge (22) mit Keilflächen (21) an den Gabelenden (19, 20) antriebsmäßig gekoppelt ist.

## Claims

1. Height-adjustable seat arm rest, in particular for office chairs, comprising
- a vertically extending arm rest base carrier (1) fastenable to the chair
- a height-adjustable arm rest holder (2) telescopically guided on the base carrier (1) and which, at its upper end, holds a substantially horizontally extending arm support (4), and
- a latching device (5) arranged between base carrier (1) and holder (2) for fixing the holder (2) relative to the base carrier (1) in one of a plurality of height positions in each case, the latching device (5) comprising, on the one hand, at least one row of latching recesses (10) arranged in the vertical direction (V) on the base carrier (1) and, on the other hand, a latching element (9) which can be brought by means of a release button (8) out of engagement with the latching recesses (10) for height adjustment,
**characterised in that** the latching device (5) is also provided with
- at least one further row of latching recesses (32) on the base carrier (1) extending parallel to said row of latching recesses (10) and offset by an angle of rotation (10), the holder (2) being rotatably mounted on the base carrier (1) about a vertical axis (40) and when the latching device (5) is unlocked by means of the release button (8) can be displaced between at least two different rotary positions relative to the base carrier (1) and when the latching device (5) is locked in one of the latching recesses of the rows of latching recess (10, 32) is fixed in one of the rotary positions.

2. Arm rest according to claim 1, **characterised in that** a further row of latching recesses (33) is provided parallel to the two said rows of latching recesses (10, 32) on the base carrier (I) for producing a further lockable rotary position of the holder (2).

3. Arm rest according to either claim 1 or 2, **characterised in that** the rotary movement of the holder (2) is limited by stop elements (34, 37).

4. Arm rest according to any one of claims 1 to 3, **characterised in that** at least one pair of latching pins (25) is provided as the latching elements (9), which pins engage in pairs in corresponding latching recesses (10, 32, 33) on the base carrier (1).

5. Arm rest according to any one of claims 1 to 4, **characterised in that** the latching elements (9) are coupled via a wedge thrust transmission (K) to the release button (8).

6. Arm rest according to any one of claims 1 to 5, **characterised in that** the release button (8) and the at least one latching element (9) are arranged in a magazine-like preassembly housing (11) which can be inserted into the holder (2).

7. Arm rest according to claim 6, **characterised in that**, in the region of the latching recesses (10, 32, 33), the base carrier (1) has a partially round, laterally open cross-section, of which the inner contour is adapted to the outer contour of the preassembly housing (11) located therein to be rotatable to a limited degree.

8. Arm rest according to claim 6 or 7, **characterised in that** two latching pins (25), located one above the other, of the latching device (5) are formed on a common latching wedge (9) which can be displaced transversely in the preassembly housing and which is arranged between fork ends (19, 20) of the slider-like release button (8) and is coupled, in terms of drive, by lateral projections (22) with wedge faces (21) on the fork ends (19, 20).

## Revendications

1. Accoudoir à hauteur réglable pour sièges, notamment pour sièges de bureau, comprenant
- une embase de support (1) s'étendant verticalement et pouvant être fixée au siège,
- un support (2) à guidage télescopique sur l'embase de support (1), réglable en hauteur et retenant, à son extrémité supérieure, un élément (4) de soutien du bras qui s'étend sensiblement dans le sens horizontal, et
- un dispositif d'encliquetage (5) interposé entre l'embase de support (1) et le support (2) en vue d'arrêter ledit support (2), vis-à-vis de ladite embase de support (1), dans l'une considérée de plusieurs positions en hauteur, ledit dispositif d'encliquetage (5) comportant, d'une part, au moins une rangée d'évidements d'encliquetage (10) agencée dans la direction verticale (V), sur l'embase de support (1) ; et, d'autre part, un élément encliquetable (9) dont la prise avec les évidements d'encliquetage peut être supprimée au moyen d'une touche de déclenchement (8), en vue du réglage en hauteur,
**caractérisé par le fait que** ledit dispositif d'encliquetage (5) est en outre équipé
- d'au moins une autre rangée d'évidements d'encliquetage (32) située sur l'embase de support (1) et s'étendant, avec décalage de la valeur (W) d'un angle de rotation, parallèlement à la rangée précitée d'évidements d'encliquetage (10), sachant que le support (2) est monté à rotation autour d'un axe vertical (40) sur l'embase de support (1), peut coulisser, lorsque le dispositif d'encliquetage (5) est débloqué au moyen de la touche de déclenchement (8), entre au moins deux positions différentes prises par rotation vis-à-vis de l'embase de support (1), et est consigné à demeure, dans l'une desdites positions prises par rotation, lorsque ledit dispositif d'encliquetage (5) est bloqué dans l'un des évidements d'encliquetage des rangées d'évidements d'encliquetage (10, 32).

2. Accoudoir selon la revendication 1, **caractérisé par le fait qu'**une rangée supplémentaire d'évidements d'encliquetage (33) est prévue sur l'embase de support (1), parallèlement aux deux rangées précitées d'évidements d'encliquetage (10, 32), afin d'instaurer une position arrêtable supplémentaire du support (2), prise par rotation.

3. Accoudoir selon la revendication 1 ou 2, **caractérisé par le fait que** le mouvement de rotation du support (2) est limité par des éléments de butée (34, 37).

4. Accoudoir selon l'une des revendications 1 à 3, **caractérisé par le fait qu'**au moins une paire de tenons encliquetables (25), prévus en tant qu'éléments encliquetables (9), pénètrent par paires dans des évidements correspondants d'encliquetage (10, 32, 33) situés sur l'embase de support (1).

5. Accoudoir selon l'une des revendications 1 à 4, **caractérisé par le fait que** les éléments encliquetables (9) sont accouplés avec la touche de déclenchement (8) par l'intermédiaire d'un système (K) à coin coulissant.

6. Accoudoir selon l'une des revendications 1 à 5, **caractérisé par le fait que** la touche de déclenchement (8), et l'élément encliquetable (9) prévu au minimum, sont logés dans un boîtier de préassemblage (11) du type magasin insérable dans le support (2).

7. Accoudoir selon la revendication 6, **caractérisé par le fait que** l'embase de support (1) présente, dans la région des évidements d'encliquetage (10, 32, 33), une section transversale partiellement circulaire ouverte latéralement, dont le profil intérieur est adapté au profil extérieur du boîtier de préassemblage (11) qui y est logé avec faculté de rotation limitée.

8. Accoudoir selon la revendication 6 ou 7, **caractérisé par le fait que** deux tenons encliquetables superposés (25) du dispositif d'encliquetage (5) font corps avec un coin encliquetable commun (9) qui peut coulisser transversalement dans le boîtier de préassemblage, est interposé entre des extrémités fourchues (19, 20) de la touche de déclenchement (8) du type coulisse, et est en liaison d'entraînement, par l'intermédiaire de protubérances latérales (22), avec des surfaces cunéiformes (21) façonnées sur lesdites extrémités fourchues (19, 20).
